# EUROPÄISCHE PATENTSCHRIFT

(11) **EP 0 313 832 B1**
(45) Veröffentlichungstag und Bekanntmachung des Hinweises auf die Patenterteilung: **29.04.1992**
(21) Anmeldenummer: 88115759.8
(22) Anmeldetag: 24.09.1988
(51) Int. Cl.: D01H 13/00, B65H 54/26

(54) **Spinnmaschine mit einer Vorrichtung zum Warten von Spinn- und Spulstellen**
Spinning machine with a device for servicing spinning or twisting stations
Métier à filer avec dispositif pour la maintenance des postes de filage ou de retordage

(30) Priorität: 13.10.1987 DE 3734568
(43) Veröffentlichungstag der Anmeldung: 03.05.1989
(73) Patentinhaber: Schubert & Salzer Maschinenfabrik Aktiengesellschaft, 85055 Ingolstadt (DE)
(72) Erfinder: Becker, Rudolf, D-8070 Ingolstadt (DE); Rupert, Karl, D-8070 Ingolstadt (DE)

(56) Entgegenhaltungen:
- US-A- 3 851 168
- PATENT ABSTRACTS OF JAPAN, Band 7, Nr. 163 (M-229)[1308], 16. Juli 1983; & JP-A-58 069 662 (MURATA KIKAI K.K.) 25-04-1983

## Beschreibung

Die Erfindung betrifft eine Spinnmaschine mit einer Vorrichtung zum Warten von Spinn- und Spulstellen, die entlang der Spinnmaschine verfahrbar ist und die Steuerungs- und Antriebselemente in einem Gehäuse enthält, das mit Abdeckungen verschlossen und mit einem sich in Fahrtrichtung erstreckenden ersten Element mit einer Prallfläche versehen ist, welches beim Auftreffen auf ein Hindernis entgegen der Fahrtrichtung verschoben wird und dadurch das Anhalten der Wartungseinrichtung bewirkt.

Bei einer bekannten Vorrichtung dieser Art, im folgenden Wartungsvorrichtung genannt, werden Prallflächen als Auffahrsicherung eingesetzt. Die Auffahrsicherung hat die Aufgabe, bei einem Kontakt mit einem sich im Fahrweg der Vorrichtung befindlichen Hindernis sofort die Fahrt zu unterbrechen. Zur Erfassung von am Boden stehenden Hindernissen ist die Auffahrsicherung im unteren Bereich des Gehäuses angebracht. Eine kleine Prallfläche ist vorteilhaft bei Inspektionsarbeiten innerhalb des Gehäuses, da es die Zugänglichkeit zu den Steuerungs- und Antriebselementen wesentlich erleichtert. Es besteht dabei jedoch die Gefahr, daß zum Beispiel Bedienungspersonal, das sich zu der Spinnmaschine vorbeugt, im Schulter- und Kopfbereich von der Vorrichtung erfaßt werden kann, ohne daß die Auffahrsicherung ausgelöst wird.

Größere Prallflächen, wie sie ebenfalls bekannt sind, erschweren die Zugänglichkeit bei den Inspektionsarbeiten. Wird die Auffahrsicherung bei den Inspektionsarbeiten demontiert, so ist keine Sicherung vorhanden, wodurch die Verletzungsgefahr für das Personal erhöht wird.

Bekannte Wartungsvorrichtungen haben Abdeckungen, die durch eine große Anzahl von Blechteilen an dem Gehäuse angeschraubt sind. Dies bedeutet einen großen Aufwand, wenn für Inspektionsarbeiten die Abdeckungen entfernt und anschließend wieder angeschraubt werden müssen. Aus diesem Grunde ist in dem Bereich, der am häufigsten zugänglich sein muß, keine Abdeckung vorgesehen, wodurch die Verletzungsgefahr des Bedienungspersonals und die Verschmutzung der Steuerungs- und Antriebselemente erhöht wird.

Aufgabe der vorliegenden Erfindung ist es somit, während des Wartungsbetriebes der Spinn- und Spulstelle und während des Inspektionsbetriebs der Vorrichtung eine wirkungsvolle Auffahrsicherung zu gewährleisten, wobei die gute Zugänglichkeit zu Steuerungs- und Antriebselementen in dem Gehäuse der Vorrichtung für Inspektionsarbeiten gesichert ist.

Diese Aufgabe wird dadurch gelöst, daß sich in dem Raum oberhalb des ersten Elementes mindestens ein zweites Element erstreckt, welches an einer Seitenabdeckung schwenkbar angelenkt und zusammen mit der Seitenabdekkung des Gehäuses wegschwenkbar ist und mit der Prallfläche des ersten Elementes in lösbarer Wirkverbindung steht.

Durch diese Ausbildung wird erreicht, daß mit dem Entfernen der Seitenabdeckung, das ist die Abdeckung der in Fahrtrichtung zeigenden Seite des Gehäuses, gleichzeitig ein Element der Auffahrsicherung von dem Gehäuse entfernt wird und somit die Zugänglichkeit zu den Steuerungs- und Antriebselementen wesentlich erleichert wird. Dieses von dem Gehäuse entfernte Element dient im angebauten Zustand als Betätigungsmittel für das zweite Element, welches direkt auf die Steuerungselemente einwirkt und somit die eigentliche Auffahrsicherung darstellt. Das zweite Element behält seine Funktion auch ohne das erste Element, jedoch ist die Fläche, auf der es ausgelöst werden kann, eingeschränkt gegenüber der Anordnung, bei der beide Elemente zusammenwirken.

In weiterer Ausgestaltung der Erfindung wird vorgesehen, daß die Seitenabdeckung des Gehäuses an der der Spinnmaschine abgewandten Seite in Drehgelenken drehbar gelagert ist. Die Seitenabdeckung des Gehäuses ist dadurch auf einfache Weise zu öffnen. Bei kurzen Inspektionsarbeiten bleibt die Abdeckung in den Drehgelenken hängen. Durch die Lagerung an der der Spinnmaschine abgewandten Seite kann die Abdeckung weit geöffnet werden und ermöglicht eine gute Zugänglichkeit zu den Steuerungs- und Antriebselementen.

Dadurch, daß zwei aneinandergrenzende Abdeckungen, nämlich eine Seitenabdeckung (in die jeweilige Fahrtrichtung zeigend) und die Vorderabdeckung (in die von der Spinnmaschine abgewandte Richtung zeigend), eine gemeinsame Drehachse aufweisen, wird die Zugänglichkeit zu den Steuerungs- und Antriebselementen vorteilhaft erleichtert.

Die Abdeckungen sind derart angeordnet, daß sie die Drehgelenke überdecken. Es wird dadurch erreicht, daß die Drehachsen vor Faserflug und Verstaubung geschützt sind. Außerdem ist sichergestellt, daß keine aus dem Gehäuse hervorstehenden Teile vorhanden sind, an denen Personen hängenbleiben und sich verletzen könnten.

In einer weiteren Ausbildung der Erfindung sind die Abdeckungen aushängbar, damit bei längeren Inspektionsarbeiten die Steuerungs- und Antriebselemente gut zu erreichen sind.

Die Abdeckungen sind mit einem an jeder Abdeckung befindlichen und an drei Stellen der Abdeckung wirkenden Schnellverschluß in Schließstellung haltbar. Der Schnellverschluß ermöglicht mit einem Handgriff ein Öffnen und Schließen der jeweiligen Abdeckung. Durch den an drei Stellen wirkenden Schnellverschluß wird gewährleistet, daß die jeweilige Abdeckung dicht an dem Vorrichtungsgestell anliegt und auch nicht durch daran befestigte Lasten, wie zum Beispiel dem ersten Element der Auffahrsicherung, teilweise geöffnet wird.

Eine weitere Ausgestaltung der Erfindung sieht vor, daß das erste Element der Auffahrsicherung im oberen Bereich des Gehäuses angeordnet ist und sich über die Höhe des Gehäuses nach unten erstreckt. Dies besagt, daß die Auffahrsicherung an jeder Stelle wirkt, an der es zu einem Kontakt des Gehäuses mit einem im Fahrweg der Vorrichtung befindlichen Hindernis kommen kann, solange das erste Element auf das zweite Element einwirken kann. Das zweite Element der Auffahrsicherung ist jedoch unabhängig vom ersten Element betätigbar, so daß die Auffahrsicherung auch ohne das erste Element zur Wirkung kommen kann.

Das zweite Element der Auffahrsicherung ist in Verlängerung der unteren Ebene des Gehäuses angeordnet. Die gute Zugänglichkeit zu den Steuerungs- und Antriebselementen erleichtert die Inspektionsarbeiten bei geöffneten oder ausgehängten Abdeckungen, wobei die Auffahrsicherung trotzdem noch vorhanden ist. Die Auffahrsicherung befindet sich an der niedrigsten Stelle der Vorrichtung. Hierdurch wird gewährleistet, daß sowohl niedrige als auch hohe Hindernisse, die der Vorrichtung im Weg stehen, von der Auffahrsicherung erfaßt werden können und diese auslösen. Dies ist möglich, da die Hindernisse häufig am Boden stehen und somit unabhängig von ihrer Höhe die Vorrichtung an der Unterkante berühren.

Das erste Element der Auffahrsicherung ist mit dem zweiten Element magnetisch verbunden. Dies hat den Vorteil, daß die Elemente auf einfache Weise voneinander getrennt und wieder zusammengefügt werden können. Außerdem sind die Elemente ausreichend fest miteinander verbunden, daß sie bei einer Beschleunigung der Vorrichtung nicht durch Massenträgheit voneinander getrennt werden.

Das Gehäuse besteht aus Gehäuseteilen, die klappbar miteinander verbunden sind. Dadurch verringert sich die Tiefe des Gehäuses und erleichtert wiederum die Inspektionsarbeiten. In einem der drehbar gelagerten Gehäuseteile sind vorzugsweise die elektronischen Steuerungselemente angeordnet, wodurch ein übersichtlicher Aufbau der Steuerungs- und Antriebselemente in dem Gehäuse ermöglicht wird. Es sind auch ineinander geschachtelte Gehäuseteile ausführbar, die ihre Drehachse an der Seite der Spinnmaschine, oder der der Spinnmaschine abgewandten Seite angeordnet haben.

Die Forderung nach einer Auffahrsicherung einer verfahrbaren Vorrichtung sowohl während des automatischen Fahrbetriebes als auch während des manuellen Inspektionsbetriebes bei gleichzeitiger Inspektionsfreundlichkeit, d.h. guter Zugänglichkeit zu den Steuerungs- und Antriebselementen, wurde durch die vorliegende Erfindung vorteilhaft gelöst.

Ausführungsbeispiele werden nachstehend anhand von Zeichnungen näher erläutert. Es zeigen
- Figur 1: eine teilweise Vorderansicht der Auffahrsicherung, von der Bedienerseite in Richtung Spinnmaschine gesehen;
- Figur 2: eine Draufsicht der Vorrichtung mit einer Ansicht der klappbaren Abdeckungen; und
- Figur 3: eine Vorderansicht der Vorrichtung, von der Bedienerseite in Richtung Spinnmaschine gesehen.

In Figur 1 ist in einer teilweisen Vorderansicht eine Auffahrsicherung 1 dargestellt. Es sind zwei Elemente 11 und 12 zu erkennen, die aufeinander einwirken. Das erste Element 11 ist über ein Drehlager 13 mit einer Seitenabdeckung 2 gelenkig verbunden. Das Element 11 setzt sich aus einer Trägerplatte 111, einem Gestänge 112 und einer Verstärkung 113 zusammen. An die Trägerplatte 111 sind das Drehlager 13 und das Gestänge 112 befestigt. Die Verstärkung 113 hat in dieser Darstellung Kontakt zu einem Magneten 123 des zweiten Elementes 12. Dieses Element 12 besteht außerdem aus einer auf Steuerungselemente einwirkenden Schubstange 121, sowie aus einer Prallfläche 122 zur Übertragung des Stoßes des Hindernisses auf die Schubstange 121.

Das gesamte Element 11 ist über das Drehlager 13 derart zu verschwenken, daß es an dem Ende mit dem größten Hebelarm auf das zweite Element 12 der Auffahrsicherung 1 einwirkt. Die Rotationsbewegung des Elementes 11 um das Drehlager 13 wird in eine Translationsbewegung des Elementes 12 umgewandelt. Das Element 12 wirkt auf die in einem Gehäuse 4 befindlichen Steuerungselemente ein und unterbricht die Fahrt der Wartungsvorrichtung 5, wenn das Element 12 einen vorherbestimmten Weg in dem Gehäuse 4 zurückgelegt hat.

Das Element 11 ist über einen Magnet 123 mit dem Element 12 verbunden. Dieser Magnet 123 erlaubt einerseits die Umwandlung der rotatorischen in die translatorische Bewegung, da die Elemente 11 und 12 aneinander gleiten können, und andererseits wird das Element 11 bei einer starken Beschleunigung der Wartungsvorrichtung 5 daran gehindert, aufgrund der Massenträgheit zu pendeln und unkontrollierte Bewegungen zu vollführen.

Die Seitenabdeckung 2 ist in dem Gehäuse 4 in Drehgelenken 21 gelagert. Dabei sind an der Seitenabdeckung 2 wenigstens zwei Gelenkpfannen 211 befestigt. Die Gelenkstifte 212 sind an dem Gehäuse 4 befestigt und soweit zurückversetzt, daß die Drehachsen innerhalb der äußeren Kontur der Wartungsvorrichtung 5 liegen. Die Vorderabdeckung 3 ist ebenso gelagert wie die Seitenabdeckung 2. Beide Abdeckungen, Seitenabdeckung 2 und Vorderabdeckung 3, können durch Bewegen nach oben aus den Drehgelenken 21 gehoben und von dem Gehäuse 4 entfernt werden.

Der Doppelpfeil B zeigt die Richtung an, in der sich das Element 12 bewegen kann. Geschieht die Bewegung in Richtung zum Gehäuse 4 durch äußere Einwirkung, so wird ein Signal ausgelöst, mit dem die Fahrt der Wartungsvorrichtung 5 unterbrochen wird. Das Element 12 bewegt sich anschließend in seine ursprüngliche Lage selbständig zurück und ist bereit für eine erneute Auslösung.

Figur 2 zeigt eine Draufsicht auf die Wartungsvorrichtung 5. Aus Gründen der Übersichtlichkeit wurde die linke Auffahrsicherung 1 nicht vollständig gezeichnet. Die Seitenabdeckung 2, die Vorderabdeckung 3, sowie ein drehbares Gehäuseteil 41 des Gehäuses 4 sind in offenem und geschlossenem Zustand dargestellt. Jedes der drehbar gelagerten Vorrichtungsteile 2, 3 und 41 kann um ca. 90° geschwenkt werden, um eine gute Zugänglichkeit zu den dahinter befindlichen Steuerungs- und Antriebselementen zu gewährleisten.

Die weggeklappten Vorrichtungsteile 2, 3 und 41 erlauben einen guten Zugriff in das Gehäuse 4 bzw. in das drehbare Gehäuseteil 41. Dabei bleibt die Auffahrsicherung 1, die mit dem Element 12 bis in das Gehäuse 4 reicht, voll funktionstüchtig. Durch Abklappen der Seitenabdeckungen 2 gelangt das Element 11 außer Funktion. Die Wirkung des Elements 12 hingegen bleibt voll erhalten, so daß eine Sicherheit gegen Auffahren gewährleistet bleibt.

Das Gehäuseteil 41 dient als Schaltkasten in dem die elektronischen Steuerungselemente angeordnet sind. Die Funktionsfähigkeit dieses Schaltkastens bleibt auch im abgeklappten Zustand erhalten. Die Drehung des Gehäuseteils 41 geschieht auf ähnliche Weise wie bei der Seitenabdeckung 2 und der Vorderabdeckung 3. Auch hier befindet sich das Drehgelenk 21 hinter der äußeren Kontur der Wartungsvorrichtung 5, so daß keine vorstehenden Kanten vorhanden sind und das Drehgelenk 21 vor Verschmutzung geschützt ist.

Durch das drehbare Gehäuseteil 41 wird eine zusätzliche Erleichterung bei Inspektionsarbeiten an der Wartungsvorrichtung 5 erzielt, da sowohl die elektronischen Steuerungselemente in dem Gehäuseteil 41 als auch die Steuerungs- und Antriebselemente in dem Gehäuse 4 gut zugänglich werden.

Die Vorderabdeckung 3 besteht aus einem Teil. Sie schützt die in dem Gehäuse 4 befindlichen Steuerungs- und Antriebselemente vor unbefugtem Zugriff und vor Verschmutzung. Außerdem deckt sie die Gelenke 21 einer Seitenabdeckung 2 und des Gehäuseteils 41 ab.

Ein in der Vorderabdeckung 3 befindliches Fenster 36 ist in Figur 3 gezeigt. Es gestattet den Blick zu den Steuerungs- und Antriebselementen in dem Gehäuse 4. Dadurch wird eine Fehlersuche erleichtert, da die Abläufe in dem Gehäuse 4 beobachtet werden können.

Die Verriegelung der Vorderabdeckung 3 geschieht ebenso wie bei den Seitenabdeckungen 2 und dem drehbaren Gehäuseteil 41 über einen Schnellverschluß 31, ist jedoch lediglich für die Vorderabdeckung 3 dargestellt. Der Schnellverschluß 31 verriegelt die Vorrichtungsteile 2, 3 und 41 sowohl direkt am Verriegelungspunkt 32, als auch über ein Riegelgestänge 35 an den oberen und unteren Verriegelungspunkten 33 und 34. Der Schnellverschluß kann in bekannter Weise mit einem Schlüssel oder auch über eine Lasche betätigt werden. Die Verriegelungspunkte 33 und 34 gewährleisten ein dichtes Abschließen der Seitenabdeckung 2 und der Vorderabdeckung 3 an dem Gehäuse 4, wodurch die Steuerungs- und Antriebselemente vor Verschmutzung geschützt werden.

Das Drehlager 13 der Auffahrsicherung 1 ist über dem Gehäuse 4 angeordnet, damit die Drehbewegung der Seitenabdeckung 2 über einen großen Bereich hinweg ermöglicht ist, ohne daß das Element 11 an dem Gehäuse 4 oder dem Gehäuseteil 41 anstößt.

An dem Gehäuseteil 41 sind Anzeige- und Eingabeelemente 411 angebracht, die in direkter Verbindung mit den elektronischen Steuerungselementen stehen. Diese Anzeige- und Eingabeelemente 411 sind auch im abgeklappten Zustand des Gehäuseteils 41 funktionstüchtig, wodurch wiederum die Inspektionsarbeiten erleichtert werden, da die Anzeige- und Eingabeelemente 411 in das Blickfeld des Wartungspersonals geschwenkt werden können.

An einer Fahrschiene 6 wird die gesamte Wartungsvorrichtung 5 verfahren. Geführt wird auf der Fahrschiene 6 jedoch lediglich das Gehäuse 4. Dadurch ist es an jeder beliebigen Position der Wartungsvorrichtung 5 möglich das Gehäuseteil 41 zu schwenken.

In dem dargestellten Ausführungsbeispiel schwenkt das zweite Element 12 der Auffahrsicherung 1 mitsamt dem Gehäuseteil 41 zur Seite. Es ist jedoch ebenso möglich, daß das Element 12 direkt in dem Gehäuse 4 gelagert ist und somit in seiner Position gehalten wird, auch wenn das Gehäuseteil 41 geschwenkt wird.

Das erste Element 11 der Auffahrsicherung 1 erstreckt sich über die gesamte Höhe des Gehäuses 4. Dadurch wird jedes Hindernis im Fahrweg der Wartungsvorrichtung 5 erfaßt und an die Steuerungselemente gemeldet. Im unteren Bereich des Elementes 11, in dem eine Kollision am wahrscheinlichsten und häufigsten stattfindet, befindet sich eine Verstärkung 113 an dem Element 11. Außer der Verstärkung des Elementes 11 dient es dafür, daß verhindert wird, daß kleine Hindernisse durch das Gestänge 112 gelangen und zu einer Kollision mit der Wartungsvorrichtung 5 führen.

## Patentansprüche

1. Spinnmaschine mit einer Vorrichtung zum Warten von Spinn- und Spulstellen, die entlang der Spinnmaschine verfahrbar ist und die Steuerungs- und Anstriebselemente in einem Gehäuse enthält, das mit Abdeckungen verschlossen und mit einem sich in Fahrtrichtung erstreckenden zweiten Element (12) mit einer Prallfläche versehen ist, welches beim Auftreffen auf ein Hindernis entgegen der Fahrtrichtung verschoben wird und dadurch das Anhalten der Wartungseinrichtung bewirkt, dadurch gekennzeichnet, daß sich in dem Raum oberhalb des zweiten Elementes (12) mindestens ein erstes Element (11) erstreckt, welches an einer Seitenabdeckung (2) des Gehäuses schwenkbar angelenkt und zusammen mit der Seitenabdeckung (2) wegschwenkbar ist und mit der Prallfläche (122) des zweiten Elementes (12) in lösbarer Wirkungsverbindung steht.

2. Spinnvorrichtung nach Anspruch 1, dadurch gekennzeichnet, daß die Seitenabdeckung (2) des Gehäuses (4) an der der Spinnmaschine abgewandten Seite in Drehgelenken (21) drehbar gelagert ist.

3. Spinnvorrichtung nach Anspruch 1 oder 2, dadurch gekennzeichnet, daß zwei aneinandergrenzende Abdeckungen, Seitenabdekkung (2) und Vorderabdeckung (3), eine gemeinsame Drehachse aufweisen.

4. Spinnvorrichtung nach einem der Ansprüche 1 bis 3, dadurch gekennzeichnet, daß die Abdeckungen (2, 3) die Drehgelenke (21) überdeckend angeordnet sind.

5. Spinnvorrichtung nach einem der Ansprüche 1 bis 4, dadurch gekennzeichnet, daß die Abdeckungen (2, 3) mit einem an jeder Abdeckung (2, 3) befindlichen und an drei Stellen (32, 33, 34) der Abdeckung (2, 3) wirkenden Schnellverschluß (31) in Schließstellung haltbar ist.

6. Spinnvorrichtung nach einem der Ansprüche 1 bis 5, dadurch gekennzeichnet, daß das erste Element (11) im oberen Bereich des Gehäuses angeordnet ist und sich über die Höhe des Gehäuses (4) nach unten erstreckt.

7. Spinnvorrichtung nach einem der Ansprüche 1 bis 6, dadurch gekennzeichnet, daß das zweite Element (12) der Auffahrsicherung (1) unabhängig vom ersten Element (11) betätigbar ist.

8. Spinnvorrichtung nach einem der Ansprüche 1 bis 7, dadurch gekennzeichnet, daß das zweite Element (12) der Auffahrsicherung (1) in Verlängerung der unteren Ebene des Gehäuses (4) angeordnet ist.

9. Spinnvorrichtung nach einem der Ansprüche 1 bis 8, dadurch gekennzeichnet, daß das erste Element (11) mit dem zweiten Element (12) magnetisch verbunden ist.

10. Spinnvorrichtung nach einem der Ansprüche 1 bis 9, dadurch gekennzeichnet, daß das Gehäuse (4) aus Gehäuseteilen (41) besteht, die klappbar miteinander verbunden sind.

11. Spinnvorrichtung nach Anspruch 10, dadurch gekennzeichnet, daß in einem der drehbar gelagerten Gehäuseteile (41) elektronische Steuerungselemente angeordnet sind.

## Claims

1. A spinning machine with a device for the maintenance of spinning and winding stations, which is movable along the spinning machine and contains the control and drive elements in a housing which is closed by means of covers and is provided with a second element (12) extending in the direction of travel and having an impact area which, when encountering an obstacle, is displaced contrary to the direction of travel and thereby causes the maintenance device to stop, characterized in that at least one first element (11) extends in the space above the second element (12), the first element (11) being articulated in a pivotable manner on a side cover (2) of the housing and being pivotable away together with the side cover (2) and being operatively connected in a releasable manner to the impact area (122) of the second element (12).

2. A spinning machine according to Claim 1, characterized in that the side cover (2) of the housing (4) is rotatably mounted in hinge joints (21) on the side remote from the spinning machine.

3. A spinning machine according to Claim 1 or 2, characterized in that two mutually adjacent covers (2, 3) have a common axis of rotation.

4. A spinning machine according to any one of Claims 1 to 3, characterized in that the covers (2, 3) are arranged so as to overlap the hinge joints (21).

5. A spinning machine according to any one of Claims 1 to 4, characterized in that the covers (2, 3) can be held in the closed position with a quick-acting closure (31) arranged on each cover (2, 3) and acting at three points (32, 33, 34) on the cover (2, 3).

6. A spinning machine according to any one of Claims 1 to 5, characterized in that the first element (11) is arranged in the upper region of the housing and extends downwards over the height of the housing (4).

7. A spinning machine according to any one of Claims 1 to 6, characterized in that the second element (12) of the run-on prevention means (1) can be actuated independently of the first element (11).

8. A spinning machine according to any one of Claims 1 to 7, characterized in that the second element (12) of the run-on prevention means (1) is arranged in an extension of the lower plane of the housing (4).

9. A spinning machine according to any one of Claims 1 to 8, characterized in that the first element (11) is connected to the second element (12) magnetically.

10. A spinning machine according to any one of Claims 1 to 9, characterized in that the housing (4) comprises housing parts (41) which are connected together in a hinged manner.

11. A spinning machine according to Claim 10, characterized in that electronic control elements are arranged in one of the rotatably mounted housing parts (41).

## Revendications

1. Métier à filer comportant un dispositif de maintenance des postes de filature et de retordage, qui peut se déplacer le long de ce métier à filer et qui contient des éléments de commande et d'entraînement logés dans un boîtier fermé par des couvercles et comportant un deuxième élément (12) qui est orienté dans le sens du déplacement, qui présente une surface d'impact et qui, lorsqu'il heurte un obstacle, est déplacé dans le sens contraire à ce sens de déplacement et provoque l'arrêt du dispositif de maintenance, caractérisé en ce qu'il y a dans l'espace situé au-dessus de deuxième élément (12) au moins un premier élément (11), qui est articulé et pivote sur un couvercle latéral (2) du boîtier et qui est en liaison active, débrayable, avec la surface (122) d'impact du deuxième élément (12).

2. Dispositif à filer selon la revendication 1, caractérisé en ce que le couvercle latéral (2) du boîtier (4) est monté pivotant dans des articulations (21) à charnière du côté éloigné du métier à filer.

3. Dispositif à filer selon la revendication 1 ou 2, caractérisé en ce que deux couvercles (2, 3) adjacents comportent un axe de pivotement commun.

4. Dispositif à filer selon l'une des revendications 1 à 3, caractérisé en ce que les couvercles (2, 3) sont disposés en se chevauchant sur les articulations (21).

5. Dispositif à filer selon l'une des revendications 1 à 4, caractérisé en ce que les couvercles (2, 3) peuvent être maintenus en position de fermeture par un mécanisme (31) de fermeture rapide, qui se trouve sur chacun de ces couvercles (2, 3) et qui agit en trois emplacements (32, 33, 34) desdits couvercles (2, 3).

6. Dispositif à filer selon l'une des revendications 1 à 5, caractérisé en ce que le premier élément (11) est disposé à la partie supérieure du boîtier et se prolonge vers le bas sur la hauteur de ce boîtier (4).

7. Dispositif à filer selon l'une des revendications 1 à 6, caractérisé en ce que le second élément (12) du dispositif (1) de protection contre les obstacles peut être actionné indépendamment du premier élément (11).

8. Dispositif à filer selon l'une des revendications 1 à 7, caractérisé en ce que le second élément (12) du dispositif (1) de protection contre les obstacles est disposé dans le prolongement du plan inférieur du boîtier (4).

9. Dispositif à filer selon l'une des revendications 1 à 8, caractérisé en ce que le premier élément (11) est relié magnétiquement au second élément (12).

10. Dispositif à filer selon l'une des revendications 1 à 9, caractérisé en ce que le boîtier (4) est composé de parties (41) de boîtier, qui sont rabattables les unes sur les autres.

11. Dispositif à filer selon la revendication 10, caractérisé en ce que des éléments électroniques de commande peuvent être disposés dans l'une des parties pivotantes (41) du boîtier.
